# EUROPÄISCHE PATENTSCHRIFT

(11) **EP 0 985 098 B1**
(45) Veröffentlichungstag und Bekanntmachung des Hinweises auf die Patenterteilung: **02.05.2003**
(21) Anmeldenummer: 98925611.0
(22) Anmeldetag: 18.05.1998
(51) Int. Cl.: F04D 29/44

(54) **KREISELPUMPE MIT EINER EINLAUFLEITEINRICHTUNG**
CENTRIFUGAL PUMP WITH INFLOW GUIDE DEVICE
POMPE CENTRIFUGE A DISPOSITIF DE GUIDAGE D'ADMISSION

(30) Priorität: 28.05.1997 DE 19722353
(43) Veröffentlichungstag der Anmeldung: 15.03.2000
(73) Patentinhaber: KSB Aktiengesellschaft, 67227 Frankenthal (DE)
(72) Erfinder: WANG, Baogang, D-67227 Frankenthal (DE); SCHILL, Jürgen, D-67273 Weisenheim (DE); HELLMANN, Dieter, D-67661 Kaiserslautern (DE)
(86) Internationale Anmeldenummer: EP9802908
(87) Internationale Veröffentlichungsnummer: WO98054471

(56) Entgegenhaltungen:
- EP-A- 0 745 755
- GB-A- 719 061
- GB-A- 2 163 215
- US-A- 1 716 008
- US-A- 4 147 465
- PATENT ABSTRACTS OF JAPAN vol. 008, no. 253 (M-339), 20. November 1984 & JP 59 128998 A (MATSUSHITA DENKI SANGYO KK), 25. Juli 1984
- PATENT ABSTRACTS OF JAPAN vol. 007, no. 197 (M-239), 27. August 1983 & JP 58 096197 A (NISSAN JIDOSHA KK), 8. Juni 1983
- PATENT ABSTRACTS OF JAPAN vol. 008, no. 124 (M-301), 9. Juni 1984 & JP 59 029799 A (MATSUSHITA DENKI SANGYO KK), 17. Februar 1984

## Beschreibung

Die Erfindung betrifft eine Kreiselpumpe mit einem axialen Zulauf und einer dem Laufrad vorgeschalteten Einlaufleiteinrichtung, welche mehrere starre Leitschaufeln besitzt, die auf ihrer dem Laufrad zugekehrten Seite jeweils eine in oder gegen die Drehrichtung des Laufrades weisende Kante besitzen.

Kreiselpumpen mit axialem Zulauf haben vielfach eine Einlaufleiteinrichtung, die dem ersten Laufrad vorgeschaltet ist. Ihre Aufgabe ist es, einen eventuellen Drall aus der Förderflüssigkeit herauszunehmen, so daß nach der Einlaufleiteinrichtung eine axiale Strömung vorhanden ist.

Die Einlaufleiteinrichtung kann aus mehreren gleichmäßig über den Umfang des Zulaufs verteilten Leitschaufeln bestehen. Die Leitschaufeln können in der Achse des Zulaufs miteinander verbunden sein und so einen Stern oder ein Kreuz bilden.

Durch die DE 471 149 und die DE 649 668 sind Einlaufleiteinrichtungen bekannt, deren Schaufeln in oder gegen die Drehrichtung des Laufrades gekrümmt sein können, um sich besonderen Einströmungsbedingungen anzupassen oder diese herbeizuführen. Die Krümmung ist bogenförmig und zieht sich jeweils mit gleichbleibender axialer Erstreckung über den gesamten radialen Verlauf der Schaufel. Dabei hat die Krümmung im Vergleich zur Schaufel nur eine geringe axiale Erstreckung.

Im Gegensatz zu den vorstehend geschilderten Einlaufleiteinrichtungen, welche mit sieben Schaufeln ausgestattet und relativ aufwendig waren, werden heute Einlaufkreuze, also nur vier Schaufeln umfassende Einlaufleiteinrichtungen bevorzugt. Diese an sich wenig aufwendigen Einrichtungen konnten aber einen immanenten Nachteil der axial angeströmten Zentrifugalpumpen, die an der Pumpenkennlinie ablesbare Instabilität, kaum verringern. Der Erfindung liegt daher die Aufgabe zugrunde, bei einer Kreiselpumpe der eingangs genannten Art eine solche Verringerung zu erreichen und die Förderbedingungen insgesamt zu verbessern.

Diese Aufgabe wird erfindungsgemäß dadurch gelöst, daß die in oder gegen die Drehrichtung weisende Kante durch eine an die Leitschaufel angeformte, im Bereich der Wand des Zulaufs angeordnete Drallschaufel gebildet wird, welche eine kürzere radiale Erstreckung besitzt als die Leitschaufel.

Versuche haben gezeigt, daß durch die erfindungsgemäße Gestaltung mit einer an die Leitschaufel angeformten Drallschaufel der Wirkungsgrad der Strömungsmaschine in einem großen Betriebsbereich erhöht wird. Dies gilt vor allem, wenn der Anstellwinkel zwischen der Leitschaufel und der Drallschaufel negativ ist, wenn also die Drallschaufel gegen die Drehrichtung des Laufrades zeigt.

Generell läßt sich sagen, daß der Anstellwinkel von der Art der Hydraulik abhängig ist. Er läßt sich aufgrund von Messungen bestimmen, d. h. er kann gezielt zur Erreichung unterschiedlicher Auswirkungen auf die Pumpenkennlinie in allen Betriebspunkten festgelegt werden.

Die Wirkung der Drallschaufel nimmt in Richtung der Wand zu. Es ist daher empfehlenswert, die axiale Erstreckung der Drallschaufel in Richtung der Wand zu vergrößern. So ist es von Vorteil, wenn bei der Gestaltung der Drallschaufel von der Form eines rechtwinkligen Dreiecks ausgegangen wird, dessen Hypotenuse die zum Laufrad weisende Kante bildet.

Die nahezu eindimensionale Strömung im axialen Zulauf wird durch die Drallschaufel auf eine dreidimensionale drallbehaftete Strömung im Gebiet der Wand des Zulaufs bzw. der Einlaufdüse umgewandelt. Diese Umwandlung führt zu einem besseren Wirkungsgrad in allen Lastpunkten und verringert die Instabilität der Pumpe. Insbesondere wird die kinetische Energie der Spalt- und Rezirkulationsströmung der Zuströmung wieder zugeführt, es wird also Energie zurückgewonnen. Mit zunehmendem Förderstrom, z. B. bei Überlast, nimmt der Vordrall zu.

Durch die Drallschaufeln verschiebt sich außerdem der Beginn der Rezirkulation vor dem Laufrad zu relativ kleinen Förderströmen hin. Damit wird der für das Betriebsverhalten der Pumpe gefährliche Hysteresebereich auf der Pumpenkennlinie stark nach links verschoben, was die Einsatzgrenzen der Pumpe deutlich vergrößert.

Die durch die erfindungsgemäße Einlaufleiteinrichtung erzielte Änderung der Zuströmung führt zu einer leistungseinsparenden und die Verfügbarkeit erhöhenden Betriebspunktanpassung, da die Rumorgrenze deutlich nach links verschoben wird. Durch die erfindungsgemäße Gestaltung wird im übrigen die Abströmung am Laufrad verbessert, so daß Sekundärströmungen und Ablösungen hinter den Laufradschaufeln verringert werden.

Als weitere Ausgestaltung der Erfindung wird vorgeschlagen, daß eine oder mehrere der Leitschaufeln jeweils auf ihrer vom Laufrad abgewandten Seite eine in ihrer Gestalt und Größe der Drallschaufel ähnliche Vorleitschaufel tragen. Es zeigt sich, daß durch eine solche Vorleitschaufel die Strömungsführung noch weiter verbessert wird.

Die Erfindung läßt sich mit einfachen Mitteln verwirklichen, wenn - wie an sich bekannt - die Leitschaufeln in Form eines Kreuzes oder eines Sterns angeordnet sind.

Anhand eines Ausführungsbeispiels wird die Erfindung näher erläutert. Die Zeichnung zeigt in
- Fig. 1: einen Teilschnitt einer erfindungsgemäßen Kreiselpumpe, in
- Fig. 2: eine Einlaufleiteinrichtung der erfindungsgemäßen Art in perspektivischer Darstellung, in
- Fig. 3: eine Ansicht einer Leitschaufel mit angeformter Drallschaufel, dargestellt mit zwei Anbringungsmöglichkeiten, in
- Fig. 4: eine Draufsicht auf die Leitschaufel der Fig. 3, und in
- Fig. 5: die Seitenansicht einer Leitschaufel mit angeformter Drallschaufel und Vorleitschaufel.

Die in der Fig. 1 dargestellte Kreiselpumpe besitzt ein Gehäuse 1 mit einer vorgeschalteten Einlaufdüse 2. Auf einer Welle 3 ist ein Laufrad 4 angeordnet. Den Abschluß in Strömungsrichtung bildet ein Druckstutzen 5.

Dem Laufrad 4 vorgeschaltet ist ein starr in der Einlaufdüse 2 befestigtes Drallkreuz, das im wesentlichen aus vier Leitschaufeln 6 besteht. An die Leitschaufeln 6 angeformt sind jeweils eine Vorleitschaufel 7 und eine Drallschaufel 8. Die Drehung der Welle 3 und des Laufrades 4 entsprechen der Drehrichtungsanzeige 9. Durch innerhalb des Gehäuses 1 und am Austritt des Druckstutzens 5 gezeichnete, mit Pfeilen versehene Linien 10 wird der Strömungsverlauf des Fördermediums angedeutet.

Zu beachten ist das Maß S, das den Abstand der Mittellinie der Leitschaufel 6 von der Vorderkante des Laufrades 4 angibt. Das Maß S, das von der Art der Pumpe, vor allem der Laufradgeometrie, abhängig ist, ist - beispielsweise mit Hilfe von Versuchen - so zu bestimmen, daß die Einlaufleiteinrichtung einen optimalen Einfluß auf die Strömung und damit auf die Pumpenkennlinie ausübt.

Anhand des in der Fig. 2 dargestellten Drallkreuzes läßt sich das Verhältnis der Leitschaufeln 6, der Vorleitschaufeln 7 und der Drallschaufeln 8 zueinander erkennen. Angedeutet ist hier ein möglicher Winkelbereich zwischen +γ und -γ für die Anstellrichtung der Drallschaufeln 8. Der positive Winkel +γ zeigt in die Drehrichtung des Laufrades 4. Ein negativer Winkel -γ läßt die Leitschaufel 6 gegen die Drehrichtung des Laufrades 4 zeigen. Beide Richtungen können bei gezielter Verwendung die Pumpencharakteristik im gewünschten Sinne beeinflussen.

Die Zahl der Leitschaufeln 6 wird von der Geometrie und der spezifischen Charakteristik der Pumpe bestimmt. Diese zu ermitteln, liegt im Bereich des Wissens und Könnens des einschlägigen Pumpenfachmanns.

Zur besseren Erkennung des möglichen Winkelbereiches für die Anstellung der Drallschaufel 8 an die Leitschaufel 6 sind diese in den Fig. 3 und 4 noch weiter verdeutlichend dargestellt. Aus diesen Abbildungen geht auch die Schaufeldicke D hervor.

Weitere Maße und deren Bezug zueinander sind der Fig. 5 zu entnehmen. So besitzt die Leitschaufel 6 eine Höhe H_{L}, die Vorleitschaufel 7 hat eine Höhe H_{V}, die Höhe der Drallschaufel 8 wird mit H_{D} angegeben. L_{L} ist die Länge der Leitschaufel 6. Durch L_{V} wird die Länge der Vorleitschaufel 7 und durch L_{D} die Länge der Drallschaufel 8 angegeben. Die Länge und die Höhe der Leitschaufeln 6, der Vorleitschaufeln 7 und der Drallschaufeln 8 sind so ausgelegt, daß sie eine optimale Beeinflussung der Kennlinie verursachen.

Die Vorleitschaufel 7 und die Leitschaufel 6, die beide parallel zur Achse der Einlaufdüse 2 und des Laufrades 4 verlaufen, üben eine Richtwirkung auf die Zuströmung aus. Die in einem Winkel γ angestellte Drallschaufel 8 verändert die Zuströmungsrichtung relativ zum Laufrad 4. Es entsteht ein gewollter Drall mit der oder gegen die Drehrichtung des Laufrades 4.

Ihren größten Einfluß entwickelt die Drallschaufel 8 im Gebiet der Wand der Einlaufdüse 2. Beim Auftreten einer Rezirkulation vor dem Laufrad wird die Intensität durch die Einlaufleiteinrichtung reduziert. Insgesamt gilt, daß die Oberfläche der Einlaufleiteinrichtung möglichst klein und hydraulisch glatt ausgeführt sein sollte, um den Reibungsverlust zu verringern. Grundsätzlich können die Schaufeln 6, 7 und 8 der Vorleiteinrichtung auch profiliert ausgeführt sein.

## Patentansprüche

1. Kreiselpumpe mit einem axialen Zulauf und einer dem Laufrad (4) vorgeschalteten Einlaufleiteinrichtung, welche mehrere starre Leitschaufeln (6) besitzt, die auf ihrer dem Laufrad (4) zugekehrten Seite jeweils eine in oder gegen die Drehrichtung des Laufrades (4) weisende Kante besitzen, **dadurch gekennzeichnet, daß** die in oder gegen die Drehrichtung weisende Kante durch eine an die Leitschaufel (6) angeformte, im Bereich der Wand des Zulaufs (2) angeordnete Drallschaufel (8) gebildet wird, welche eine kürzere radiale Erstreckung besitzt als die Leitschaufel (6).

2. Kreiselpumpe nach Anspruch 1, **dadurch gekennzeichnet, daß** die Drallschaufel (8) die Ausgangsform eines rechtwinkligen Dreiecks hat, dessen Hypotenuse die zum Laufrad (4) weisende Kante bildet.

3. Kreiselpumpe nach Anspruch 1 oder 2, **dadurch gekennzeichnet, daß** eine oder mehrere der Leitschaufeln (6) jeweils auf ihrer vom Laufrad (4) abgewandten Seite eine in ihrer Gestalt und Größe der Drallschaufel (8) ähnliche Vorleitschaufel (7) tragen.

4. Kreiselpumpe nach einem der Ansprüche 1 bis 3, **gekennzeichnet durch** Leitschaufeln (6), die in Form eines Kreuzes angeordnet sind.

5. Kreiselpumpe nach einem der Ansprüche 1 bis 3, **gekennzeichnet durch** Leitschaufeln (6), die in Form eines Sterns angeordnet sind.

## Claims

1. Centrifugal pump with an axial feed and with an inflow guide device which precedes the impeller (4) and which possesses a plurality of rigid guide vanes (6) which in each case possess, on their side facing the impeller (4), in each case one edge pointing in or opposite to the direction of rotation of the impeller (4), **characterized in that** the edge pointing in or opposite to the direction of rotation is formed by a swirl vane (8) which is integrally formed onto the guide vane (6) and is arranged in the region of the wall of the feed (2) and which possesses a shorter radial extent than the guide vane (6).

2. Centrifugal pump according to Claim 1, **characterized in that** the swirl vane (8) has the initial form of a right-angled triangle, the hypotenuse of which forms the edge pointing towards the impeller (4).

3. Centrifugal pump according to Claim 1 or 2, **characterized in that** one or more of the guide vanes (6) carry, in each case on their side facing away from the impeller (4), a pre-guide vane (7) similar in its configuration and size to the swirl vane (8).

4. Centrifugal pump according to one of Claims 1 to 3, **characterized by** guide vanes (6) which are arranged in the form of a cross.

5. Centrifugal pump according to one of Claims 1 to 3, **characterized by** guide vanes (6) which are arranged in the form of a star.

## Revendications

1. Pompe centrifuge munie d'une arrivée axiale et d'un dispositif de guidage de l'entrée branché en amont du rotor (4) et possédant plusieurs pales directrices rigides (6) qui possèdent chacune, sur leur côté faisant face au rotor (4), un bord dirigé dans le sens de rotation du rotor (4) ou à l'opposé de celui-ci, **caractérisée en ce que** le bord dirigé dans le sens de rotation ou à l'opposé de celui-ci est formé par une pale à torsion (8) façonnée sur la pale directrice (6) et disposée à proximité de la paroi de l'entrée (2) qui possède un développement radial plus court que celui de la pale directrice (6).

2. Pompe centrifuge selon la revendication 1, **caractérisée en ce que** la pale à torsion (8) possède la forme initiale d'un triangle rectangle dont l'hypoténuse forme le bord dirigé vers le rotor (4).

3. Pompe centrifuge selon la revendication 1 ou 2, **caractérisée en ce qu'**une ou plusieurs des pales directrices (6) comportent chacune sur leur côté opposé au rotor (4) une pale de pré-guidage (7) dont la configuration et la taille sont similaires à celles de la pale à torsion (8).

4. Pompe centrifuge selon l'une des revendications 1 à 3, **caractérisée par** des pales directrices (6) qui sont disposées en croix.

5. Pompe centrifuge selon l'une des revendications 1 à 3, **caractérisée par** des pales directrices (6) qui sont disposées en étoile.
